# EUROPÄISCHE PATENTANMELDUNG

(11) **EP 3 196 386 A1**
(43) Veröffentlichungstag der Anmeldung: **26.07.2017**
(21) Anmeldenummer: 17152442.4
(22) Anmeldetag: 20.01.2017
(51) Int. Cl.: E05B 19/00, E05B 15/02, E05B 37/12

(54) **GRIFFGARNITUREN-ELEMENT MIT EINEM SCHLÜSSELTRESOR**

(30) Priorität: 20.01.2016 DE 102016100941
(71) Anmelder: Crimi, Nino, 4125 Riehen (CH)
(72) Erfinder: Crimi, Nino, 4125 Riehen (CH)
(74) Vertreter: Hornig, Leonore

(57) **Zusammenfassung**

Die Erfindung betrifft ein Griffgarnituren-Element 1 mit einem Schlüsseltresor 2, der eine Öffnungs- und Schließeinrichtung 11 mit einem Code-Element umfasst, welche durch Eingabe eines vorgegeben Codes in das Code-Element öffenbar ist. Eine platzsparende und sichere Anordnung wird dadurch erreicht, dass das Griffgarnituren-Element ein Türschild ist, dass der Schlüsseltresor 1 ein schubladenartiges Element 6 umfasst, das zur Aufnahme eines Schlüssels 5 geeignet ausgebildet ist, sowie eine zu dem schubladenartigen Element 6 korrespondierende Öffnung 7, welche an einem der Enden des Türschilds geeignet zur Aufnahme des schubladenartigen Elements 6 ausgebildet ist, wobei das schubladenartige Element 6 in der Öffnung 7 des Türschilds über die Öffnungs- und Schließeinrichtung 11 abschließbar und über das Code-Element öffenbar ist.

## Beschreibung

Die Erfindung betrifft ein Griffgarnituren-Element mit einem Schlüsseltresor, der eine Öffnungs- und Schließeinrichtung mit einem Code-Element umfasst, welche durch Eingabe eines vorgegeben Codes in das Code-Element öffenbar ist. Ein Griffgarnituren-Element kann ein Türgriff, ein Türknauf, ein Türschild o.ä. sein.

Ein solches Griffgarnituren-Element ist aus der DE 202 01 271 U1 bekannt. An einem Türschild wird ein Handgriff angebracht, der eine zylinderförmige Kammer zur Aufnahme eines Schlüssels aufweist. An der Unterseite der Kammer ist ein Schieber vorgesehen, mit dem die Kammer verschließbar ist. Zudem ist an dem Handgriff ein Ziffernschloss angeordnet, das den Schieber verriegelt und bei Einstellung einer bestimmten Ziffernkombination freigibt. Somit kann ein Schlüssel direkt an der Tür aufbewahrt werden, so dass nur bestimmte Personen, die den Zifferncode kennen, Zugang zu dem Schlüssel erhalten können. Dies ist insbesondere vorteilhaft, wenn Pflegepersonen in Notfällen Zugang in Zimmer oder Wohnungen zu pflegebedürftigen Personen erhalten sollen, die selbst nicht in der Lage sind, die Tür zu öffnen.

Nachteilig an dieser Vorrichtung ist, dass der Schlüsseltresor als ein zusätzlicher Handgriff an das Türschild angebracht werden muss. Dies ist zum einen nicht praktisch, da der zusätzliche Handgriff, das Öffnen der Tür mit dem Schlüssel erschwert, zum anderen kann der zusätzliche Handgriff die Aufmerksamkeit unbefugter Personen erwecken. Auch benötigt das Anbringen des Schiebers viel Platz, so dass der Handgriff entsprechend groß ausgebildet werden muss. Aufgrund des Anbringens des Schiebers an der Unterseite des Handgriffs kann der Schlüssel bei dem Öffnen des Schiebers leicht auf den Boden fallen, und im schlimmsten Fall verloren gehen. Auch kann der Schlüssel relativ leicht zusammen mit dem Schlüsseltresor entwendet werden, da der Handgriff an dem Türschild eine relativ große Angriffsfläche bietet und somit mittels eines geeigneten Werkzeugs relativ leicht entfernt werden kann.

Im Hinblick auf diesen Stand der Technik liegt der Erfindung die Aufgabe zugrunde, ein Griffgarnituren-Element mit einem Schlüsseltresor zu schaffen, das eine höhere Sicherheit aufweist und die Handhabung der Tür nicht beeinträchtig.

Diese Aufgabe wird durch ein gattungsgemäßes Griffgarnituren-Element gelöst, bei dem das Griffgarnituren-Element ein Türschild ist, der Schlüsseltresor ein schubladenartiges Element umfasst, das zur Aufnahme eines Schlüssels geeignet ausgebildet ist, sowie eine zu dem schubladenartigen Element korrespondierende Öffnung, welche an einem der Enden des Türschilds geeignet zur Aufnahme des schubladenartigen Elements ausgebildet ist, und das schubladenartige Element in der Öffnung des Türschilds über die Öffnungs- und Schließeinrichtung mit dem Ziffernschloss abschließbar und öffenbar ist.

Gemäß der Erfindung wird der Schlüsseltresor in dem Türschild selbst ausgebildet. Dies ist aufgrund der Ausgestaltung des Schlüsseltresors mit dem schubladenartigen Element möglich, welches kompakt ausgebildet werden kann und in eine entsprechend kompakte korrespondierende Öffnung in dem Türschild aufgenommen werden kann. Ein schubladenartiges Element, das zur Aufnahme eines Schlüssels geeignet ist, kann den Maßen des Schlüssels entsprechend flach und kompakt ausgebildet werden. Diese Anordnung des Schlüsseltresors in dem Türschild hat den Vorteil, dass der Schlüsseltresor in dem Türschild fest integriert ist und somit nicht von dem Türschild entfernt werden kann. Es wird vermieden, dass der Schlüssel sich in einem Gegenstand befindet, der relativ leicht von dem Türschild entfernt werden kann. Auch muss kein zusätzlicher störender Gegenstand auf dem Türschild angebracht werden.

Der Schlüsseltresor ist zudem unauffällig, da er direkt in das Türschild integriert ist. Bereits hierdurch wird auch die Sicherheit erhöht, da unbefugte Personen kaum auf den Schlüsseltresor aufmerksam werden. Auch kann der Schlüsseltresor nicht von dem Griffgarnituren-Element entfernt werden, da er in das Türschild integriert ist. Er bietet keine zusätzliche Angriffsfläche, die sein Entfernen ermöglichen würde. Zudem ist die Gefahr, dass beim Öffnen, der Schlüssel herunter fällt gering, da der Schlüssel in das schubladenartigen Element gelegt wird und mit diesem aus der Öffnung bzw. aus einem Teil der Öffnung des Griffgarnituren-Elements herausgezogen wird. Somit hält die Person, die den Schlüsseltresor öffnet, mit dem schubladenartigen Element den Schlüssel gleichzeitig in der Hand. Auch ist für den erfindungsgemäßen Schlüsseltresor keine bestimmte Form des Griffgarnituren-Elements erforderlich. Der Schlüsseltresor kann aufgrund seiner schubladenartigen Ausgestaltung vielmehr in jede Art eines Griffgarnituren-Elements integriert werden. Auch aufgrund der hohen Sicherheit eröffnet das erfindungsgemäße Griffgarnituren-Element vielseitige Einsatzmöglichkeiten. In dem erfindungsgemäßen Schlüsseltresor kann ein Schlüssel für einen Pflegedienst zugänglich hinterlegt werden. Der Schlüsseltresor kann in ein Griffgarnituren-Element von Ferienwohnungen integriert werden. Er kann in eine Eingangstür in einem Wohnblock integriert werden, in Eingangstüren von Einoder Mehrfamilienhäusern, in eine geeignete Tür einer Baustelle oder auch überall, wo die Hinterlegung eines allgemeinen Notfallschlüssels gewünscht ist. Wenn bestimmte Personen den vorgegebenen Code kennen, können diese den Schlüsseltresor öffnen und den Schlüssel zum Öffnen der Tür entnehmen.

Da die zu dem schubladenartigen Element korrespondierende Öffnung an einem der Enden eines Türschilds der Griffgarnitur ausgebildet ist, kann der freie Platz an einem der Enden des Türschilds vorteilhaft genutzt werden. Wenn es sich um ein in Längsrichtung streifenförmiges Türschild handelt, kann der Schlüsseltresor somit an dem oberen oder an dem unteren Ende ausgebildet werden. Besonders einfach handhabbar ist das Öffnen und Schließen des Schlüsseltresors, wenn er an dem oberen Ende angebracht wird. Das schubladenartige Element wird in diesen Ausführungsbeispielen der Erfindung zum Öffnen und Schließen in Längsrichtung, also nach oben und unten verschoben. Die genaue Wahl des Ortes an dem Türschild, an dem der Schlüsseltresor ausgebildet wird, kann abhängig von dem an einer bestimmten Tür zur Verfügung stehenden Platz, von der Art, Form und Größe des Schlüssels, von der Art des gewünschten Türschilds oder anderen individuellen Wünschen gewählt werden. Das Türschild kann entsprechend an diese Bedingungen angepasst und gefertigt werden. Dabei ist es auch möglich, den Schlüsseltresor in Querrichtung des Türschilds anzuordnen, so dass das schubladenartige Element in Querrichtung verschiebbar ist und die Öffnung in dem Türschild entsprechend in Querrichtung ausgebildet ist.

Vorteilhafterweise weist die zu dem schubladenartige Element korrespondierende Öffnung erste Führungselemente zur Führung des schubladenartigen Elements in der Öffnung auf, und das schubladenartige Element weist zu den ersten Führungselementen der Öffnung korrespondierende zweite Führungselemente auf, die so angeordnet sind, dass sie mit dem erstem Führungselementen jeweils in Wirkverbindung stehen. Somit wird eine zuverlässige und genaue Führung des schubladenartigen Elements in der Öffnung gewährleistet. Gemäß einem bevorzugten Ausführungsbeispiel sind die ersten Führungselemente in der Öffnung jeweils als seitlich angeordnete Erhöhung ausgebildet, und die zweiten Führungselemente in dem schubladenartigen Element jeweils seitlich als eine zu einer der Erhöhungen korrespondierende Führungsnut. Dabei ist es wesentlich, dass das schubladenartige Element in der Öffnung gleitend verschiebbar ist, so dass der Schlüsseltresor einfach und leicht geöffnet werden kann. So wird beispielsweise ein Verkanten oder Steckenbleiben des schubladenartigen Elements in der Öffnung zuverlässig verhindert. Die Öffnung kann in dem Griffgarnituren-Element beispielsweise durch Fräsen ausgebildet werden. Dabei können die Führungselemente einfach und präzise hergestellt werden.

Vorteilhafterweise weist das schubladenartige Element in einem inneren Bereich eine Vertiefung zur Aufnahme eines Schlüssels und in dem die Vertiefung umgebenden Bereich einen erhöhten Wandbereich auf. Die Form und die Größe der Vertiefung sind dabei so gewählt, dass der Schlüssel darin geeignet gelagert ist.

Auch ist es vorteilhaft, wenn die Öffnungs- und Schließeinrichtung wenigstens ein Federelement umfasst, das derart angeordnet ist, dass das schubladenartige Element beim Öffnen der Öffnungs- und Schließeinrichtung mit dem vorgegebenen Code aus der korrespondierenden Öffnung geschoben wird. Hierbei kann die Federkraft des Federelements bzw. der Federelemente so gewählt werden, dass das schubladenartige Element beim Öffnen des Schlüsseltresors mittels dem Code um eine vorherbestimmte Länge aus der Öffnung geschoben wird. Die Länge kann so gewählt werden, dass das weitere Herausziehen des schubladenartigen Elements einfach und per Hand erfolgen kann. Es können Halteelemente vorgesehen sein, die verhindern, dass das schubladenartige Element vollständig aus der Öffnung herausgezogen wird.

Gemäß einem bevorzugten Ausführungsbeispiel der Erfindung ist als Code-Element ein Ziffernschloss vorgesehen, welches in dem Griffgarnituren-Element unterhalb der zur Aufnahme des schubladenartigen Elements ausgebildeten Öffnung angeordnet ist. Die Anordnung ist einfach und kostengünstig. Das Ziffernschloss kann bei Bedarf mit einem Abdeckelement abgedeckt werden, so dass das Ziffernschloss nicht sichtbar ist. Dabei ist es vorteilhaft, wenn das Ziffernschloss über das Federelement oder über mehrere Federelemente mit dem schubladenartigen Element verbunden ist. Durch Eingabe des vorgegeben Codes wird so das schubladenartige Element mittels der Federelemente aus der Öffnung geschoben. Das Verschließen des Schlüsseltresors erfolgt dadurch, dass das schubladenartige Element wieder in die Öffnung gedrückt wird, wobei die Federelemente zusammengedrückt werden und das schubladenartige Element in der Endposition einrastet und verschließt.

Gemäß einem weiteren Ausführungsbeispiel der Erfindung ist das schubladenartige Element dabei formschlüssig mit dem Türschild ausgebildet, d.h. dass das schubladenartige Element nicht über das Türschild übersteht, sondern mit dessen Ende, an dem sich die Öffnung befindet abschließt. Da das schubladenartige Element formschlüssig mit dem Türschild ausgebildet ist, ist es unauffällig, so dass nicht sofort erkannt wird, dass ein Schlüsseltresor vorgesehen ist. Auch werden auf diese Weise Kanten, an denen sich eine Person anstoßen oder verletzten könnte, vermieden. Das schubladenartige Element weist an dem nach außen weisenden Ende günstigerweise ein Abschlusselement auf, dessen Form so gewählt wird, dass es die Öffnung, in geschlossenem Zustand des Schlüsseltresors formschlüssig mit dem Türschild verschließt.

Günstigerweise sind die Abmessungen des schubladenartigen Elements hinsichtlich der Größe und Form des Schlüssels optimiert. Auch ist es vorteilhaft, wenn die Abmessungen des Türschilds hinsichtlich der Größe und Form des schubladenartigen Elements optimiert sind. Es kann somit ein möglichst flaches und kleines, insbesondere rechteckförmiges schubladenartiges Element verwendet werden und auch die Größe des Türschilds entsprechend reduziert werden. Vorteilhafterweise ist das Türschild als Sicherheitstürschild ausgebildet. Es kann dann beispielsweise mittels durchgehender Schrauben von der Innenseite der Tür befestige werden, so dass das Türschild an der Außenseite der Tür keinerlei Angriffspunkt zum Entfernen bietet. Entsprechen kann auch der Schlüsseltresor nicht von der Tür entfernt werden.

Es sei darauf hingewiesen, dass die hier beschriebenen bevorzugten Ausführungsbeispiele keine Einschränkung der Erfindung darstellen. Weitere Ausgestaltungen der Erfindung liegen im Ermessen des Fachmanns. So kann statt einem Ziffernschloss jede andere Art von Code-Element verwendet werden, wenn dies für eine spezielle Anwendung wünschenswert ist. Es kann jede Art eines Code-Elements verwendet werden, in das eine Ziffernkombination zum Öffnen eines geeigneten Öffnungs- und Schließmechanismus eingegeben werden kann, wie beispielsweise Magnetverschluss, Funkverschluss oder andere, sofern dies für eine spezifische Anwendung wünschenswert und sinnvoll ist.

Auch die genaue Ausführung des Öffnungs- und Schließmechanismus ist dem Fachmann überlassen und kann für den einzelnen Anwendungsfall geeignet ausgebildet werden.

Weitere Einzelheiten, Merkmale und Vorteile der vorliegenden Erfindung ergeben sich aus der nachfolgenden Beschreibung bevorzugter Ausführungsbeispiele unter Bezugnahme auf die Zeichnung.

Es zeigen:
- Fig. 1: Eine schematische Darstellung eines Ausführungsbeispiels des erfindungsgemäßen Türschilds mit Schlüsseltresor in geschlossenem Zustand;
- Fig. 2: eine schematische Darstellung des Ausführungsbeispiels des erfindungsgemäßen Türschilds mit Schlüsseltresor aus Figur 1 in geöffnetem Zustand;
- Fig. 3: eine schematische Darstellung eines Ausführungsbeispiels des erfindungsgemäßen Schlüsseltresors im Querschnitt und
- Fig. 4: eine schematische Darstellung eines Schlüsseltresors, der in einer Türklinke ausgebildet ist in geschlossenem Zustand.

Figur 1 zeigt ein erfindungsgemäßes Griffgarnituren-Element 1 mit einem integrierten Schlüsseltresor 2. Eine Griffgarnitur für eine Tür umfasst als Griffgarnituren-Elemente ein Türschild sowie einen Türgriff, jeweils für die Innen- und die Außenseite einer Tür. In Figur 1 ist als Griffgarnituren-Element 1 ein Türschild dargestellt. Das Türschild weist ein Befestigungselement 3, hier eine Bohrung, zur Befestigung des Türgriffs an einer Tür auf sowie einen Schließzylinder 4 eines Türschlosses zum Verschließen der Tür mittels eines Schlüssels 5. Am oberen Ende des Griffgarnituren-Elements 1 ist ein Schlüsseltresor 2 ausgebildet, welcher hier in geschlossenem Zustand gezeigt ist. Der Schlüsseltresor 2 weist ein schubladenartiges Element 6 auf, welches in eine zu dem schubladenartigen Element 6 korrespondierenden, in dem Griffgarnituren-Element 1, hier dem Türschild, ausgebildeten Öffnung 7 eingebracht ist. Das schubladenartige Element 6 weist in einem inneren Bereich eine Vertiefung 8 auf, die zur Aufnahme des Schlüssels 5 geeignet ausgebildet ist. In dem die Vertiefung 8 umgebenden Bereich weist das schubladenartige Element 6 einen erhöhten Wandbereich 9 auf. Die Form und Größe der Vertiefung 8 und die Höhe des erhöhten Wandbereichs 9 sind so gewählt, dass der Schlüssel 5 in dem schubladenartigen Element 6 gut bzw. stabil gelagert ist. An dem nach außen weisenden Ende des schubladenartigen Elements 6 ist ein Abschlusselement 15 vorgesehen, welches formschlüssig zu dem Griffgarnituren-Element 1 ausgebildet ist, so dass der Schlüsseltresor 2 nach außen nicht oder kaum sichtbar ist.

Unterhalb des Schlüsseltresors 2 ist in dem Griffgarnituren-Element 1 ist ein Code-Element, hier ein Ziffernschloss 10, integriert. Das Ziffernschloss 10 ist Teil einer hier nur schematisch angedeuteten Öffnungs- und Schließeinrichtung 11. Durch Eingabe eines vorgegeben Codes, hier einer vorgegebenen Ziffernfolge, in das Ziffernschloss 10, kann der Schlüsseltresor 2 über die Öffnungs- und Schließeinrichtung 11 geöffnet werden. Hierzu kann die Öffnungs- und Schließeinrichtung 11 ein oder mehrere, hier nicht gezeigte Federelemente aufweisen, die derart angeordnet sind, dass das schubladenartige Element 6 beim Öffnen der Öffnungs- und Schließeinrichtung durch Eingeben des vorgegeben Codes in das Code-Element aus der Öffnung 7 in dem Griffgarnituren-Element 1 herausgeschoben wird. Hierzu ist das Ziffernschloss 10 über das/ die Federelement/e mit dem schubladenartigen Element 6 geeignet verbunden. Auf dem Griffgarnituren-Element 1 kann ein Abdeckelement zum Abdecken des Ziffernschlosses 10 vorgesehen sein, so dass dieses auf dem Griffgarnituren-Element 1 nicht sichtbar ist.

In Figur 2 ist das Griffgarnituren-Element 1, speziell das Türschild, mit dem Schlüsseltresor 2 in geöffnetem Zustand dargestellt. Das schubladenartige Element 6 ist aus der Öffnung 7 in dem Griffgarnituren-Element 1 um eine Länge L herausgeschoben. Die Öffnungs- und Schließeinrichtung kann so ausgebildet sein, dass das schubladenartige Element 2 durch - Eingeben des vorgegeben Codes um eine vorgegeben Länge L' aus der Öffnung herausgeschoben wird. Dies kann mittels einer bestimmten Anordnung von Federelementen und deren spezifischer Ausbildung unter Berücksichtigung der Rückstellkräfte sowie anderer Parameter geeignet definiert werden. Einzelheiten hierzu liegen im Ermessen des Fachmanns. Danach kann das schubladenartige Element 6 ggf. von Hand soweit aus der Öffnung 7 herausgezogen werden, wie dies zur Entnahme des Schlüssels 5 geeignet ist. Das Herausziehen des schubladenartigen Elements 6 kann durch ein hier nicht gezeigtes Halteelement begrenzt werden. Nach der Verwendung des Schlüssels zum Öffnen der Tür kann dieser wieder in den integrierten Schlüsseltresor 2 zurückgelegt werden. Er wird hierzu in die Vertiefung 8 des schubladenartigen Elements 6 gelegt, das schubladenartige Element 6 wird in die in dem Griffgarnituren-Element 1 ausgebildete Öffnung 7 hineingeschoben und der integrierte Schlüsseltresor 2 wird über die Öffnungs- und Schließeinrichtung 11 verschlossen.

In Figur 3 ist ein Ausführungsbeispiel des erfindungsgemäßen Griffgarnituren-Elements 1 mit integriertem Schlüsseltresor 2 im Querschnitt dargestellt. In der Öffnung 7 des Griffgarnituren-Elements 1, ist das schubladenartige Element 6 eingebracht. In dem inneren Bereich des schubladenartigen Elements 6 ist die Vertiefung 8 ausgebildet, in welcher der Schlüssel 5 aufgenommen ist. Die Vertiefung 8 wird von einem erhöhten Wandbereich 9 des schubladenartigen Elements 6 umgeben. Dieser ist so ausgebildet, dass der Schlüssel 5 in dem schubladenartigen Element 6 für die Anwendung geeignet gelagert ist bzw. geeignet fest zum Liegen kommt.

In der Öffnung 7 sind seitlich erste Führungselemente 12 vorgesehen, die als Erhöhungen in der Öffnung 7 ausgebildet sind. Mittels dieser kann das schubladenartige Element 6 geführt werden. Das schubladenartige Element 6 weist seitlich jeweils eine zu den ersten Führungselementen 12 korrespondierende zweite Führungselemente 13 auf, die jeweils als Führungsnut in dem schubladenartigen Element 6 ausgebildet sind, und die mit dem Führungselement 12 in einer Wirkverbindung stehen. Die zweiten Führungselemente 13 und die ersten Führungselemente 12 sind so ausgebildet, dass ein gutes Gleiten des schubladenartigen Elements 6 in der Öffnung 7 ermöglicht wird.

Figur 4 zeigt ein Griffgarnituren-Elements 1, welches als Türgriff ausgebildet ist. Der Türgriff ist hier an einem dazugehörigen Türschild 14 der Griffgarnitur befestigt. Der Schlüsseltresor ist an dem freien Ende des als Türgriff ausgebildeten Griffgarnituren-Elements 1 integriert. Der Schlüssel 5 ist in der Vertiefung 8 des schubladenartigen Elements 6 angeordnet und in seiner Lage durch den erhöhten Wandbereich 9 des schubladenartigen Elements stabilisiert. Das schubladenartige Element 6 ist in die in dem Griffgarnituren-Element ausgebildete Öffnung 7 eingebracht und mittels der das Ziffernschloss 10 umfassenden Öffnungs- und Schließeinrichtung 11 verschlossen. Am freien Ende des schubladenartigen Elements ist das Abschlusselement 15 vorgesehen, das formschlüssig mit dem Griffgarnituren-Element 1, hier des Türgriffs, ausgebildet ist, so dass der Schlüsseltresor 2 in geschlossenem Zustand nicht sichtbar ist. Der Aufbau und die Anordnung des Schlüsseltresors in dem Türgriff entsprechen dem Aufbau und der Anordnung des erfindungsgemäßen in das Türschild integrierten Schlüsseltresors aus den Figuren 1 und 2 bzw. 3. Die Funktionsweise des integrierten Schlüsseltresors 2 wurde bereits im Zusammenhang mit den Figuren 1 und 2 erläutert.

### Bezugszeichenliste

- 1: Griffgarnituren-Element
- 2: Schlüsseltresor
- 3: Befestigungselement für Tür
- 4: Schließzylinder
- 5: Schlüssel
- 6: schubladenartiges Element
- 7: Öffnung
- 8: Vertiefung im schubladenartigen Element
- 9: erhöhter Wandbereich
- 10: Ziffernschloss
- 11: Öffnungs- und Schließeinrichtung
- 12: Erste Führungselemente
- 13: Zweite Führungselemente
- 14: Türschild mit Türgriff
- 15: Abschlusselement

## Patentansprüche

1. Griffgarnituren-Element mit einem Schlüsseltresor (2), der eine Öffnungs- und Schließeinrichtung (11) mit einem Ziffernschloss (10) umfasst, welche durch Eingabe eines vorgegeben Codes in das Ziffernschloss (10) öffenbar ist, **dadurch gekennzeichnet,**
- **dass** das Griffgarnituren-Element ein Türschild ist,
- **dass** der Schlüsseltresor (2) ein schubladenartiges Element (6) umfasst, das zur Aufnahme eines Schlüssels (5) geeignet ausgebildet ist, sowie eine zu dem schubladenartigen Element (6) korrespondierende Öffnung (7), welche an einem der Enden des Türschilds geeignet zur Aufnahme des schubladenartigen Elements (6) ausgebildet ist,
- und **dass** das schubladenartige Element (6) in der Öffnung (7) des Türschilds über die Öffnungs- und Schließeinrichtung (11) mit dem Ziffernschloss (10) abschließbar und öffenbar ist.

2. Griffgarnituren-Element nach Anspruch 1, **dadurch gekennzeichnet, dass** die zu dem schubladenartige Element (6) korrespondierende Öffnung (7) erste Führungselemente (12) zur Führung des schubladenartigen Elements (6) in der Öffnung (7) aufweist und das schubladenartige Element (6) zu den ersten Führungselementen (12) der Öffnung (7) korrespondierende zweite Führungselemente (13) aufweist, die so angeordnet sind, dass sie mit dem erstem Führungselementen (12) jeweils in Wirkverbindung stehen.

3. Griffgarnituren-Element nach Anspruch 2, **dadurch gekennzeichnet, dass** die ersten Führungselemente (12) in der Öffnung (7) jeweils als seitlich angeordnete Erhöhung ausgebildet sind, und dass die zweiten Führungselemente (13) in dem schubladenartigen Element (6) jeweils seitlich als eine zu einer der Erhöhungen korrespondierende Führungsnut ausgebildet sind.

4. Griffgarnituren-Element nach einem der vorangehenden Ansprüche, **dadurch gekennzeichnet, dass** das schubladenartige Element (6) in einem inneren Bereich eine Vertiefung (8) zur Aufnahme eines Schlüssels (5) und in dem die Vertiefung (8) umgebenden Bereich einen erhöhten Wandbereich (9) aufweist.

5. Griffgarnituren-Element nach einem der vorangehenden Ansprüche, **dadurch gekennzeichnet, dass** die Öffnungs- und Schließeinrichtung (11) wenigstens ein Federelement umfasst, das derart angeordnet ist, dass das schubladenartige Element (6) beim Öffnen der Öffnungs- und Schließeinrichtung (11) mit dem vorgegebenen Code aus der Öffnung (7) in dem Griffgarnituren-Element (1) geschoben wird.

6. Griffgarnituren-Element nach einem der vorangehenden Ansprüche, **dadurch gekennzeichnet, dass** das Ziffernschloss (10) in dem Türschild unterhalb der in dem Griffgarnituren-Element (1) ausgebildeten Öffnung (7) angeordnet ist.

7. Griffgarnituren-Element nach Anspruch 7, **dadurch gekennzeichnet, dass** das Ziffernschloss (10) über das Federelement oder über mehrere Federelemente mit dem schubladenartigen Element (6) verbunden ist.

8. Griffgarnituren-Element nach einem der vorangehenden Ansprüche, **dadurch gekennzeichnet, dass** das schubladenartige Element (6) formschlüssig mit dem Türschild ausgebildet ist.

9. Griffgarnituren-Element nach einem der vorangehenden Ansprüche, **dadurch gekennzeichnet, dass** das schubladenartige Element (6) an dem nach außen weisenden Ende ein Abschlusselement (15) aufweist, dessen Form so gewählt ist, dass es die Öffnung (7), in geschlossenem Zustand des Schlüsseltresors (2) formschlüssig mit dem Türschild verschließt.

10. Griffgarnituren-Element nach einem der vorangehenden Ansprüche, **dadurch gekennzeichnet, dass** das die Abmessungen des schubladenartigen Elements (6) und der Öffnung (7) hinsichtlich der Größe und Form des Schlüssels (5) optimiert sind.

11. Griffgarnituren-Element nach einem der vorangehenden Ansprüche, **dadurch gekennzeichnet, dass** die Abmessungen des Türschilds hinsichtlich der Größe und Form des schubladenartigen Elements (6) optimiert sind.

12. Griffgarnituren-Element nach einem der vorangehenden Ansprüche, **dadurch gekennzeichnet, dass** das Türschild als Sicherheitstürschild ausgebildet ist.
